# EUROPÄISCHE PATENTSCHRIFT

(11) **EP 2 558 168 B1**
(45) Veröffentlichungstag und Bekanntmachung des Hinweises auf die Patenterteilung: **17.12.2014**
(21) Anmeldenummer: 11724375.8
(22) Anmeldetag: 12.04.2011
(51) Int. Cl.: A63B 17/04

(54) **PARKOURAUFBAU**
PARKOUR STRUCTURE
STRUCTURE DE PARCOURS

(30) Priorität: 15.04.2010 DE 202010005104 U
(43) Veröffentlichungstag der Anmeldung: 20.02.2013
(73) Patentinhaber: Cube Holding GmbH, 52396 Heimbach (DE)
(72) Erfinder: WERGEN, Marcel, 50933 Köln (DE); BORSCHEL, Daniel, 50672 Köln (DE)
(74) Vertreter: Braun-Dullaeus, Karl-Ulrich
(86) Internationale Anmeldenummer: PCT/EP2011/055713
(87) Internationale Veröffentlichungsnummer: WO 2011/141254

(56) Entgegenhaltungen:
- DE-A1- 3 145 590
- FR-A5- 2 185 932
- GB-A- 538 563

## Beschreibung

Die vorliegende Erfindung betrifft eine Verschlussvorrichtung für einen Parkouraufbau sowie einen Parcouraufbau.

Unter Parkour wird eine Sportart verstanden, bei dem der Sportler unter Überwindung von natürlichen oder der Natur nachempfundenen Hindernissen einen schnellen und effizienten Weg zu einem Ziel läuft. Ein Hindernis kann dabei eine Mauer sein, die es zu überwinden gilt. Durch Abstoßen an der Mauer kann eine Vorwärtsbewegung in eine senkrechte Bewegung umgeleitet werden. Ein wichtiges Element des Parkoursports sind dabei Sprünge sowie die damit verbundenen Landungstechniken (Landung auf den Füßen, rollende Landung, Landung in einer hängenden Position). Um die im Parkoursport verwendeten Techniken zu üben oder um vergleichbare Bedingungen für einen Wettkampf bereit zu stellen, kann ein Parkouraufbau gemäß der vorliegenden Erfindung verwendet werden.

Die aus dem Tumsport bekannten Geräte wie Bock, Kasten (siehe DE 31 45 590 A1, GB 538,563 und FR 2.185.932), Reck, Barren und Schwebebalken sind nur bedingt geeignet, um einen derartigen Parkouraufbau bereit zu stellen, da diese nicht für die speziellen Techniken des Parkoursports ausgelegt sind und es diesen auch an der erforderlichen Stabilität mangeln kann. Ferner fehlt es an einer passenden Schnittstelle zur möglichst flexiblen Gestaltung von Parkouraufbauten basierend auf einigen wenigen Grundelementen.

Es ist daher Aufgabe der vorliegenden Erfindung, dies zu verbessern.

Die der Erfindung zugrundeliegende Aufgabe wird gelöst durch eine Verschlussvorrichtung zum festen Verbinden eines Hinderniselements eines Parkouraufbaus mit einem Verbindungselement eines Parkouraufbaus, umfassend ein Steckelement und ein Aufnahmeelement, wobei das Steckelement in das Aufnahmeelement entlang einer Einführrichtung einführbar ist, wobei das Steckelement einen Grundkörper umfasst, der durch eine Aufnahmeöffnung des Aufnahmeelements zumindest teilweise einführbar ist, und dass das Steckelement eine Blockiervorrichtung umfasst, wobei die Blockiervorrichtung in einer Blockierposition des Steckelements ein Verschieben des Steckelements in Einführrichtung gegenüber dem Aufnahmeelement verhindert, wobei in einer Freigabeposition des Steckelements ein Verschieben des Steckelements in Einführrichtung gegenüber dem Aufnahmeelement ermöglicht ist.

Es ist erfindungsgemäß eine Sicherungseinrichtung vorgesehen, mittels derer das Steckelement gegenüber dem Aufnahmeelement gegen ein unbeabsichtigtes Lösen gesichert ist. Es wird durch die zusätzliche Sicherungseinrichtung verhindert, dass ein unbeabsichtigtes Verschieben des Steckelements aus der Blockierposition in die Freigabeposition stattfindet. Die Sicherungseinrichtung kann dabei ferner auch zur Übertragung von Kräften, insbesondere von vertikal nach oben gerichteten Kräften auf das Hinderniselement dienen. Ein Betätigen der Sicherungseinrichtung kann dabei vorzugsweise ein Verschieben des Steckelements gegenüber dem Aufnahmeelement ermöglichen, wohingegen bei Nichtbetätigung ein Verschieben des Steckelements verhindert wird. Hierbei können federbeaufschlagte Mittel vorgesehen sein, welche die Sicherungseinrichtung standardmäßig in einen nichtbetätigten Zustand beaufschlagen.

Durch eine derartige Verschlussvorrichtung kann eine sichere und stabile Befestigung des Verbindungselements oder anderer Zubehörteile am Hinderniselement bereit gestellt werden. Insbesondere ist ein unbeabsichtigtes Lösen der Verschlussvorrichtung erschwert. In der Blockierposition kann dabei vorzugsweise das Steckelement vertikal tiefer angeordnet sein als in der Freigabeposition. Dadurch kann die Blockierposition einen stabilen Zustand des Steckelements darstellen, da die Schwerkraft das Verbindungselement in die Blockierposition beaufschlagen kann.

Vorzugsweise umfasst die Blockiervorrichtung eine erste Blockierfläche und eine zweite Blockierfläche, wobei die erste Blockierfläche im Wesentlichen der zweiten Blockierfläche zugewandt ist, und wobei eine Anlagefläche des Steckelements zur Anlage am Aufnahmeelement zwischen den beiden Blockierflächen angeordnet ist. Hierdurch kann sich ergeben, dass die Anlagefläche des Steckelements in die Wandung einer Ausnehmung zur kraftübertragenden Anlage kommen kann an einer Seitenfläche des Hinderniselements. Die beiden Blockierflächen können dann in Anlage mit angrenzenden Flächen geraten und dabei insbesondere Teile der Seitenfläche in einer Blockierposition zwischen sich aufnehmen, wodurch eine Bewegung des Steckelements quer zu den Blockierflächen verhindert werden kann.

Vorzugsweise weist die Blockiervorrichtung einen Blockierriegel auf, der quer zum Grundkörper ausgerichtet ist. Der Grundkörper und/oder der Blockierriegel können dabei eine zylindrische Grundform aufweisen, wobei eckige wie runde, insbesondere kreisrunde Flächen der Zylinderform zugrunde liegen können. Quer bezieht sich dabei auf eine Zylinderachse, nämlich insbesondere auf eine Achse entlang der größten Erstreckung des Blockierriegels bzw. des Grundkörpers.

Vorzugsweise ist ein Aufnahmeelement durch zwei sich senkrecht kreuzende Schlitze in einer der Seitenflächen gebildet. Einer der Schlitze erstreckt sich dabei vorzugsweise in vertikaler Richtung, während sich ein anderer der Schlitze in horizontaler Richtung erstreckt. Durch den vertikal erstreckenden Schlitz kann sich ein Grundkörper des Steckelements sowohl in der Freigabeposition als auch in der Blockierposition durch in das Aufnahmeelement eingeführt sein. Der horizontal verlaufende Schlitz kann es ermöglichen, dass lediglich in einer Freigabeposition ein Blockierelement in das Aufnahmeelement eingeführt bzw. aus diesem herausgeführt werden kann. In einer Blockierposition kann ein Durchführen eines Blockierelements in das Aufnahmeelement oder aus dem Aufnahmeelement oder aus dem Aufnahmeelement heraus verhindert werden.

Vorzugsweise weist die Sicherungseinrichtung einen Sicherungskörper auf, der in eine Aufnahmeöffnung des Aufnahmeelements einführbar ist. Im eingeführten Zustand kann sich ergeben, dass der Sicherungskörper eine Bewegung des Steckelements gegenüber dem Aufnahmeelement verhindert. Hierdurch kann das Steckelement in der Blockierposition gesichert sein. Ein unbeabsichtigtes Lösen des Steckelements kann somit durch den Sicherungskörper verhindert werden. Vorzugsweise ist dabei der Sicherungskörper zumindest abschnittsweise komplementär zu einem Schlitz des Aufnahmeelements ausgebildet. Das heißt insbesondere, dass ein Abschnitt des Sicherungskörpers im Wesentlichen invers zu einem Schlitz des Aufnahmeelements ausgebildet sein kann, nämlich derart, dass der Sicherungskörper weitgehend formschlüssig zumindest quer zur Einführrichtung innerhalb der Aufnahmeöffnung gehalten sein kann.

Vorzugsweise weist der Sicherungskörper eine starre Sicherungsfläche und eine bewegbare Sicherungsfläche auf. Die Sicherungsflächen können für ein formschlüssiges Halten des Sicherungskörpers innerhalb des Aufnahmeelements vorgesehen sein. Dazu sind die Sicherungsflächen vorzugsweise einander zuweisend ausgerichtet. Die bewegbare Sicherungsfläche kann dabei zwischen zwei Positionen bewegbar, insbesondere drehbar sein. In einer ersten Position kann ein Blockieren des Sicherungskörpers in der Aufnahmeöffnung gegeben sein, wohingegen in einer zweiten Position ein Bewegen des Aufnahmekörpers in der Aufnahmeöffnung möglich sein kann. Die Sicherungsflächen können sich insbesondere an einer Wandung abstützen, die die Seitenfläche bildet des Hinderniselements bildet. Die bewegbare Sicherungsfläche ist dabei vorzugsweise an einem Ende des Sicherungskörpers angebracht, das bezüglich der Einführrichtung der starren Sicherungsfläche entgegengesetzt angeordnet ist.

Vorzugsweise ist die bewegbare Sicherungsfläche drehbar am Sicherungskörper angebracht. Die Drehrichtung der Sicherungsfläche ist dabei vorzugsweise koaxial zu einer Einführrichtung des Sicherungskörpers in die Aufnahmeöffnung ausgerichtet. Durch die koaxiale Ausrichtung der Drehachse bezüglich der Einführrichtung kann sich ergeben, dass eine Beaufschlagung des Sicherungskörpers in Einführrichtung keine Auswirkungen auf eine mögliche Drehbewegung der Sicherungsfläche haben kann.
Vorzugsweise ist der Sicherungskörper derart in die Einführrichtung einführbar, dass zu einem gewissen Zeitpunkt die Stützfläche am Aufnahmeelement in Anlage geraten kann. Hierbei ist insbesondere die Sicherungsfläche in einer Stellung, in der diese ein Sichern des Sicherungskörpers innerhalb der Aufnahmeöffnung nicht verhindern kann. Wenn die starre Sicherungsfläche dann mit dem Aufnahmeelement in Anlage gerät, kann die bewegbare Sicherungsfläche derart bewegt werden, dass diese in eine Sicherungsstellung gelangt, wodurch dann ein Bewegen des Sicherungskörpers innerhalb der Aufnahmeöffnung endgültig verhindert werden kann.

Vorzugsweise ist der Sicherungskörper derart ausgebildet, dass vertikal nach oben weisende Kraftkomponenten vom Verbindungselement über den Sicherungskörper auf das Hinderniselement übertragen werden können. Dies kann zur zusätzlichen Stabilisierung der Hinderniselemente beitragen.

Vorzugsweise ist eine Einführrichtung des Sicherungskörpers und/oder des Steckelements quer zu einer Verlagerungsrichtung des Steckelements von der Blockierposition in Freigabeposition ausgerichtet. Ein Beaufschlagen des Steckelements aus der Blockierposition in die Freigabeposition kann dabei ohne Einfluss auf den Sicherungskörper sein, insbesondere ohne Einfluss auf ein mögliches Beaufschlagen des Sicherungskörpers aus der Aufnahmeöffnung heraus.

Vorzugsweise ist das Aufnahmeelement unmittelbar durch die Seitenwand eines Hinderniselements gebildet, d. h. insbesondere, dass keine weiteren Beschläge oder ähnliches an der Seitenwand vorgesehen sind, die zur Reduktion der Flächenpressung an der Seitenwand dienen. Hierdurch kann ein vereinfachter Aufbau und eine kostengünstige Konstruktion bereit gestellt werden.

Die Aufgabe wird ferner gelöst durch einen Parkouraufbau, umfassend ein erstes Hinderniselement, ein zweites Hinderniselement, ein Verbindungselement, wobei das Verbindungselement mit dem ersten Hinderniselement und dem zweiten Hinderniselement verbunden ist, eine Verschlussvorrichtung der vorgenannten Art zur festen Verbindung des Verbindungselements mit einem der Hinderniselemente.

Unter einem Hinderniselement ist im Rahmen der vorliegenden Erfindung ein Element zu verstehen, welches bei einem Durchlauf des Parkouraufbaus von einem Sportler durch eine vertikale Bewegung überwunden werden soll. Unter einer vertikalen Bewegung sind insbesondere Klettervorgänge oder auch Sprünge zu verstehen. Ein Hinderniselement kann dabei quaderförmig ausgebildet sein.
Unter einem Verbindungselement ist dabei jegliche Einrichtung zu verstehen, mit welcher zwei Hinderniselemente gekoppelt werden können, insbesondere derart, dass Kräfte auf eines der beiden Hinderniselemente oder auch zwischen den beiden Hinderniselementen übertragen werden können. Durch das Übertragen von Kräften von einem Hinderniselement auf das andere Hinderniselement kann die Standfestigkeit eines oder beider Hinderniselemente deutlich vergrößert werden. Ferner kann das Verbindungselement auch ein Element des Parkours sein, welches es zu überwinden gilt. So kann das Verbindungselement selbst als Stange, insbesondere Reckstange oder Barrenstange ausgebildet sein oder einem Schwebebalken nachempfunden sein.

Vorzugsweise weist das erste Hinderniselement eine quaderförmige Ausbildung mit einer Länge von zumindest 0,9 m, insbesondere 1,0 m, eine Breite von zumindest 0,9 m, insbesondere 1,0 m und eine Höhe von zumindest 1,5 m, insbesondere zumindest 1,9 m auf. Durch die derartigen Ausmaße des Hinderniselements kann eine verbesserte Standfestigkeit des ersten Hinderniselements erzielt werden.

Vorzugsweise weist das erste Hinderniselement zumindest zwei Seitenflächen auf, wobei sich jede der Seitenflächen einstückig im Wesentlichen über die ganze Höhe des Hinderniselements erstrecken. Im Gegensatz zu Hinderniselementen, die durch mehrere aufeinander aufsetzbare Teileinheiten gebildet sind, kann sich eine erhöhte Standfestigkeit oder Stabilität des Hinderniselements ergeben. Eine Standvorrichtung, auf dem das Hinderniselement auf einem Untergrund stehen kann, kann durch untere Kanten von Seitenflächen gebildet sein. Auf separate Standfüße kann daher gegebenenfalls verzichtet werden.

Vorzugsweise schließt das erste Hinderniselement seitlich bündig mit allen Seitenflächen ab. Insbesondere stehen keine Fußvorrichtungen seitlich über die Seitenflächen hinaus. Hierdurch kann zur Erhöhung der Sicherheit eine Turnmatte bündig an das Hinderniselement vereinfacht angelegt werden.

Zur Erhöhung der Standfestigkeit kann vorgesehen sein, dass das erste Hinderniselement ein Gewicht von zumindest 50 kg, vorzugsweise zumindest 75 kg, insbesondere in etwa 80 kg aufweist. Das Gewicht kann durch das Vorsehen von separaten Ballastmitteln erzeugt werden. Dennoch ist das erste Hinderniselement vorzugsweise bezüglich eines Standortes mobil, d. h. nicht fest mit einem Untergrund verbunden. Für eine gute Transportierbarkeit kann das Hinderniselement mit einem Fahrgestell versehen sein. Das Fahrgestell kann einrückbar bzw. ausrückbar sein. In einem eingerückten Zustand des Fahrgestells kann das Hinderniselement fest auf einer Standvorrichtung stehen, ohne dass das Fahrgestell ein Wegrollen begünstigt; in einem ausgerückten Zustand des Fahrgestells kann das Hinderniselement durch das Fahrgestell begünstigt einfach örtlich verschoben werden.

Vorzugsweise weisen Seitenflächen des ersten Hinderniselements eine aufgeraute Oberfläche, insbesondere eine gesandete Oberfläche auf. Übliche Sportgeräte hingegen weisen eine Lackierung auf, die eine möglichst glatte Oberfläche erzeugen kann, da hierdurch Verletzungen, insbesondere Hautabschürfungen, vermieden werden sollen. Durch die aufgeraute Oberfläche kann sich zwar ergeben, dass Hautabschürfungen vermehrt auftreten können. Dieser Nachteil wird jedoch hingenommen, da durch die aufgeraute Oberfläche ein verbessertes Überwinden von Hinderniselementen möglich sein kann. Insbesondere durch die Erhöhung der Reibung durch die aufgeraute Oberfläche können auch senkrechte oder nahezu senkrechte Seitenflächen verbessert überwunden werden.

Vorzugsweise ist das Hinderniselement aus einem wasserfesten Material hergestellt oder mit einer Wetterschutzschicht ausgestattet. Hierdurch kann der Parkouraufbau auch im Freien angewendet werden. Insbesondere lässt sich der Parkouraufbau dann auch zur Ergänzung in der freien Natur verwenden, da die Möglichkeit eines plötzlichen Wetterumschwungs nunmehr kein Hindernis für eine derartige Verwendung darstellen kann.

Vorzugsweise ist das erste Hinderniselement aus einem Verbundfaserplattenwerkstoff hergestellt. Als Grundstoff können insbesondere Holzwerkstoffe dienen. Besonders geeignet sind Multiplex-Platten, die aus mehreren Lagen Holz oder Sperrholz bestehen. Die Platten sind dabei mit Klebstoff oder Leim verpresst. Die Maserungen benachbarter Platten sind vorzugsweise quer zueinander ausgerichtet.

Eine Wandstärke von Seitenflächen des Hinderniselements beträgt zumindest 4,0 cm, insbesondere zumindest 6,0 cm. Durch eine derartig große Wandstärke ist es möglich, dass die Seitenflächen sehr stabil sind und dabei unmittelbar als tragende Elemente des Hinderniselements die übertragenden Kräfte der angeschlossenen Verbindungselemente aufnehmen können. Dabei können Anlageflächen der Verbindungselemente unmittelbar in Anlage mit Aufnahmeflächen an den Seitenflächen geraten. Derartige Aufnahmeflächen können durch die Wandungen von Bohrungen oder anderen Durchbrüchen in den Seitenflächen gebildet sein. Bei der Verwendung von Multiplex-Platten kann die minimale Wandstärke auf zumindest 1,2 cm, insbesondere zumindest 1,5 cm, vorzugsweise zumindest 1,8 cm verringert werden.

Vorzugsweise weisen Seitenflächen des ersten Hinderniselements, insbesondere alle Seitenflächen, jeweils zumindest ein Aufnahmeelement einer Verschlussvorrichtung auf. Das Aufnahmeelement einer Verschlussvorrichtung stellt dabei das Element der Verschlussvorrichtung dar, das am Hinderniselement angebracht ist. Ein anderes Element der Verschlussvorrichtung, insbesondere ein Steckelement, kann an einem Anbauteil oder an dem Verbindungselement angebracht sein. Durch das Verbinden von Aufnahmeelement und dem anderen Teil der Verschlussvorrichtung, insbesondere einem Steckelement, kann dann ein Verbindungselement fest mit dem Hinderniselement verbunden werden.

Vorzugsweise weisen Seitenflächen des ersten Hinderniselements, insbesondere alle Seitenflächen, jeweils zwei oder mehrere Aufnahmeelemente auf, wobei die Aufnahmeelemente in unterschiedlichen Höhen angebracht sind. Alternativ oder in Kombination hierzu weisen Seitenflächen des ersten Hinderniselements, insbesondere alle Seitenflächen, jeweils zwei oder mehrere Aufnahmeelemente auf, wobei Aufnahmeelemente in gleichen Höhen angebracht sind. Durch das Vorsehen mehrerer, insbesondere unterschiedlich angeordneter Aufnahmeelementen, wird die Möglichkeit geschaffen, Verbindungselemente oder andere Zubehörteile möglichst flexibel an den Hinderniselementen anzubringen.

Vorzugsweise weist eine Seitenfläche des ersten Hinderniselements und eine Seitenfläche des zweiten Hinderniselements zueinander spiegelverkehrt angeordnete Aufnahmeelemente auf. Hierdurch kann erreicht werden, dass zwei parallel verlaufende Verbindungselemente zwischen diesen Hinderniselementen angebracht werden können. Hierbei kann beispielsweise ein barrenähnlicher Aufbau bereitgestellt werden. Für die Beurteilung der spiegelverkehrten Anordnung sind dabei die Abstände der Aufnahmeelemente zu einem seitlichen Rand des Hinderniselements unrelevant; vielmehr ist die relative Ausrichtung der Aufnahmeelemente an beiden Hinderniselementen zueinander relevant bzw. die Anordnung der Aufnahmeelemente in derselben Höhe relevant.

Vorzugsweise wird das Verbindungselement durch einen Turnbalken, eine Reckstange oder einen Barrenholm dargestellt. Die Verbindungselemente können dabei einen eckigen, runden, ovalen oder tropfenförmigen Querschnitt haben. Ein runder Querschnitt ist dabei von Vorteil, da dieser Kräfte in allen Querschnittsrichtungen gut aufnehmen bzw. übertragen kann.

Vorzugsweise ist ein drittes Hinderniselement vorgesehen, das über ein weiteres Verbindungselement mit dem ersten und/oder dem zweiten Hinderniselement verbunden ist. Es können auch weitere Hinderniselemente vorgesehen sein, die wiederum über weitere Verbindungselemente mit den bereits vorhandenen Hinderniselementen verbunden sein können. Über die Verschlussvorrichtung kann ferner eine schiefe Ebene mit dem Hinderniselement befestigt werden.

Vorzugsweise ist eine schiefe Ebene mittels einer Verschlussvorrichtung an einem Hinderniselement befestigt ist.

Vorzugsweise weist ein Hinderniselement an seiner Unterkannte eine horizontale Stützplatte auf, die zumindest abschnittswiese von einer vertikalen Seitenfläche hervorsteht. Diese horizontale Stützplatte ist dabei insbesondere in Anlage mit einem Boden, auf dem dieses Hinderniselement steht. Die Stützplatte eignet sich dann insbesondere zur Verbesserung der Standsicherheit. Unter der Stützplatte ist im Wesentlichen der Bereich eines ggf. auch größeren Elements gemeint, der von einer Seitenfläche des Hinderniselements hervorsteht. Eine solche Stützplatte kann auch an einer anderen der vertikalen Seitenflächen des Hinderniselements angeordnet sein. Mehrere Stützplatten können einstückig miteinander verbunden sein. Jedoch birgt diese horizontal hervorstehende Stützplatte ein erhöhtes Risiko von unkontrollierten Kontakten mit einem Sportler, da dieser bei ungünstigem Auftreten auf eine Kante dieser Stützplatte mit dem Fuß abknicken kann. Um diese Abknicken des Fußes zu verhindern ist vorzugsweise eine Abdeckplatte vorgesehen ist, die winklig zur Horizontalen ausgerichtet ist und die Stützplatte im Bereich einer Seitenwand, insbesondere der Seitenwand, von der die Stützplatte hervorsteht, im Wesentlichen vollständig überdeckt.

Der Winkel der Abdeckplatte gegenüber der Horizontalen beträgt insbesondere 30 bis 60°, vorzugsweise etwa 45°. Die Begriffe Platte sind dabei weit auszulegen und erfordern nicht zwangsläufig eine ausschließlich plattenförmige Gestalt. Vielmehr ist es lediglich erforderlich, dass die Abdeckplatte eine im wesentlichen ebene Oberfläche aufweist, auf die der Sportler auftreten kann. Die Stützplatte muss nicht ausschließlich plattenförmig sein; vielmehr sollte die Stützplatte zumindest eine oder mehrere ebene Auflagefläche zur Anlage mit dem Boden aufweisen. Die Stützplatte sowie die Auflageplatte sind vorzugsweise zumindest mittelbar fest mit einer der Seitenfläche des Hinderniselements verbunden.

Vorzugsweise weist das Hinderniselement eine sechseckige Grundfläche auf, an dessen Kanten Seitenflächen vertikal hervorstehen. Bei der Abgrenzung der Grundfläche sind ggf. vertikal zu den Seitenflächen hervorstehende Stützflächen außer Betracht zu lassen. Die Grundfläche ergibt sich vielmehr durch die Draufsicht auf die Seitenflächen. Durch die Ausgestaltung des Hinderniselements als "Sechseck", insbesondere mit einer gleichmäßigen sechseckigen Grundfläche, ergeben sich weitere Ausbaumöglichkeiten des gesamten Parkouraufbaus; während bei einem im Wesentlichen quaderförmigem Hinderniselement lediglich rechtwinklige Anordnungen ermöglicht sind ermöglicht die sechseckige Grundform deutlich mehr Ausbauvarianten, insbesondere in engen oder schmalen bzw. verwinkelten Räumlichkeiten. Ebenso kann auch ein Hinderniselement mit einer achteckigen, insbesondere gleichmäßigen achteckigen Grundfläche vorteilhaft sein, auf das die obigen Ausführungen identisch anzuwenden sind.

Vorzugsweise umfasst der Parkouraufbau einen Sprossenwandadapter. Der Sprossenwandadapter weist als Befestigungsmittel zum Befestigen des Sprossenwandadapters an einer Sprossenwand zumindest ein Aufnahmeelement, vorzugsweise zwei oder mehrere Aufnahmeelemente einer Verschlussvorrichtung zum Anbinden eines Verbindungselements auf. Der Sprossenwandadapter kann dabei im wesentlichen einen Wandabschnitt, insbesondere eine Seitenwand, umfassen, der weitgehend einer Seitenwand eines Hinderniselements entspricht. Dieser Wandabschnitt umfasst dann die Aufnahmeelemente, insbesondere mehrere Aufnahmeelemente in unterschiedlichen horizontalen und vertikalen Positionen. Durch Anbindung des Sprossenwandadapters an einer vorhandenen Sprossenwand kann damit ein Hinderniselement simuliert werden. Der Parkouraufbau kann daher unter Ausnutzung der vorhandenen Sprossenwand bei gleichzeitigem Verzicht auf ein Hinderniselement kostengünstiger bereitgestellt werden, ohne dass auf wesentliche Ausbaumöglichkeiten verzichtet werden muss. Die Mittel zum Befestigen des Sprossenwandadapters an der Sprossenwand umfassen insbesondere Klemmmittel oder Haltemittel, an denen der Adapter an der Sprossenwand eingehängt und insbesondere auch gegen ein unbeabsichtigtes Lösen gesichert werden kann. Die Erfindung betrifft folglich auch einen solchen Sprossenwandadapter, der mit zumindest einem anderen Hinderniselement zu einem Parkouraufbau nach Anspruch 1 verbunden werden kann.

Vorzugsweise ist an einem Hinderniselement ein Sprossenelement angebracht. Das Sprossenelement weist zumindest eine Sprosse auf. Ferner weist das Sprossenelement zumindest ein, insbesondere zwei, Steckelemente einer Verschlussvorrichtung auf. Das Steckelement der Verschlussvorrichtung kann dabei insbesondere identisch zu den Steckelementen sein, die auch für die Verbindungselemente verwendet werden. Vorzugsweise sind dabei zwei solche Steckelemente vorgesehen, die insbesondere horizontal beabstandet zueinander sind und deren Abstand zueinander einem Abstand von Aufnahmeelementen eines Hinderniselements entsprechen. Durch Anbinden eines solchen Sprossenelements kann mit Hilfe eines Hinderniselements eine Sprossenwand hergestellt werden, insbesondere wenn mehrere Sprossenelemente untereinander angeordnet werden.

Vorzugsweise weist eine Seitenwand eines Hinderniselements eine verschließbare Öffnung auf, die mittels einer Verschließplatte verdeckt ist. Dabei kann die Verschließplatte eine Tür sein. Die Verschließplatte kann insbesondere mit einem oder mehreren Scharnieren an der Seitenwand drehbar angebracht sein. Ein Riegelmittel kann die Verschließplatte in ihrer geschlossenen Stellung verriegeln. Die Hinderniselemente weisen für ihre gute Standsicherheit vorzugsweise ein erhöhtes Gewicht auf. Dieses Gewicht kann dabei insbesondere durch separates Ballastmaterial erhöht werden. Das Hinderniselement sollte möglichst starr ausgebildet sein, so dass insbesondere eine Deckelplatte fest mit den Seitenwänden verbunden sein sollte, zur Unterstützung der Verwindungssteifigkeit des Hinderniselement, und ist daher insbesondere nicht abnehmbar. Um dennoch Zugriff auf den Innenraum des Hinderniselements zu erhalten ist erfindungsgemäß die Öffnung mit der Verschließplatte vorgesehen. Es kann damit insbesondere eine Art Tür entstehen, die eine Möglichkeit zum Beladen des Innenraums mit Ballastmaterial freigibt. Die Erfindung betrifft folglich auch solches Hinderniselement alleine, welches mit einem anderen Hinderniselement zu einem Parkouraufbau nach Anspruch 1 verbunden werden kann.

Sämtliche Hinderniselemente können grundsätzlich derart ausgebildet sein, wie es bezüglich des ersten Hinderniselements beschrieben ist.

Die Erfindung wird anhand der nachfolgenden Figuren näher erläutert. Hierin zeigt:
- Figur 1: einen erfindungsgemäßen Parkouraufbau in perspektivischer Darstellung;
- Figur 2: ein erstes Hinderniselement des Parkouraufbaus nach Figur 1 in perspektivischer Darstellung;
- Figur 3: ein Aufnahmeelement einer Verschlussvorrichtung des Parkouraufbaus nach Figur 1 in perspektivischer Darstellung;
- Figur 4: ein Steckelement einer Verschlussvorrichtung des Parkouraufbaus nach Figur 1 in perspektivischer Darstellung;
- Figur 5: die Verschlussvorrichtung des Parkouraufbaus nach Figur 1 in perspektivischer Darstellung;
- Figur 6: die Sicherungsvorrichtung der Verschlussvorrichtung nach Figur 5 mit eingefahrenen bewegbaren Sicherungsflächen in perspektivischer Darstellung;
- Figur 7: die Sicherungsvorrichtung der Verschlussvorrichtung nach Figur 5 mit ausgefahrenen bewegbaren Sicherungsflächen in perspektivischer Darstellung;
- Figur 8: ein Hinderniselement des Parkouraufbaus nach Figur 1 mit einer Stützplatte und einer Abdeckplatte;
- Figur 9: ein Ausschnitt eines erfindungsgemäßen Parkouraufbaus mit einem Sprossenwandadapter, der an einer Sprossenwand befestigt ist
a) in Seitenansicht,
b) in Frontansicht;
- Figur 10: ein Hinderniselement des Parkouraufbaus nach Figur 1 mit einem Sprossenelement in Seitenansicht;
- Figur 11: das Sprossenelement der Anordnung nach Figur 10 in Einzelheit in Seitenansicht;
- Figur 12: ein Hinderniselement mit sechseckiger Grundfläche in perspektivischer Darstellung;
- Figur 13: unterschiedliche Aufbauschemata in schematischer Darstellung.
- Figur 14: ein Hinderniselement, deren Seitenwand eine mit einer Tür verschlossenen Öffnung aufweist.
- Figur 15: ein Variante der Ausgestaltung nach Figur 14 mit
a) dem Hinderniselement in Frontansicht,
b) der Verschließplatte in Seitenansicht.

Die Figuren 1 bis 4 werden nachfolgend gemeinsam beschrieben. Ein erfindungsgemäßer Parkouraufbau 10 umfasst fünf Hinderniselemente 11₁, 11₂, 11₃, 11₄ und 11₅. Zwischen zwei Hinderniselementen 11 sind diverse Verbindungselemente 13 angeordnet. Die Verbindungselemente 13 sind mit jeweils einer Verschlussvorrichtung mit zumindest einem der Hinderniselemente 11 fest verbunden. Zwar können die einzelnen Hinderniselemente 11, insbesondere das erste Hinderniselement 11₁, welches das volumenmäßig größte der Hinderniselemente ist, bereits durch ihre Größe und ihr Gewicht eine gewisse Standfestigkeit aufweisen, die für die Durchführung von Übungen an dem Parkouraufbau erforderlich sind. Durch die Verbindung der Hinderniselemente untereinander durch die Verbindungselemente 13 wird eine zusätzliche Standsicherheit der Hinderniselemente 11 bereitgestellt. Die Hinderniselemente 11 sind im Wesentlichen quaderförmige Bauteile, welche vier Seitenflächen 17 aufweisen. Zwischen zwei Seitenflächen 17 sind jeweils Kanten 30 angeordnet. Die Kanten 30 sind abgerundet, um eine Verletzungsgefahr zu verringern.

Es sind unterschiedliche Verbindungselemente 13 vorgesehen. So sind zwischen dem ersten Hinderniselement 11₁ und dem zweiten Hinderniselement 11₂ zwei Barrenholme 13₃ auf gleicher Höhe aber in Breitenrichtung versetzt zueinander angeordnet. Die Barrenholme weisen einen runden Querschnitt auf und können daher auch gut Kräfte in einer anderen als der vertikalen Richtung übertragen. Zwischen dem ersten Hinderniselement 11, und dem dritten Hinderniselement 11₃ ist ein Turnbalken 13₁ angeordnet. Der Turnbalken 13₁ weist einen quadratischen Querschnitt auf. Der Turnbalken 13₁ ist ausgebildet, um große Kräfte aufnehmen zu können, die sich insbesondere auch durch ein Herabspringen von dem ersten Hinderniselement 11₁ auf den Turnbalken 13₁ ergeben können.

Zwischen dem zweiten Hinderniselement 11₂ und dem vierten Hinderniselement 11₄ ist ein ansteigend ausgerichteter Balken 13₄ angeordnet, an dem ein Balancieren auf einer steigenden Fläche ausgeführt werden kann. Zwischen dem vierten Hinderniselement 11₄ und dem fünften Hinderniselement 115 ist eine Reckstange 13₂ angeordnet. Sämtliche Verbindungselemente 13 sind über eine Verschlussvorrichtung 12 an Seitenflächen 17 an Hinderniselemente befestigt. Die Verschlussvorrichtung 12 wird anhand der Figuren 3 bis 7 weiter unten näher beschrieben. Das erste Hinderniselement 11₁ weist eine Länge und eine Breite von jeweils 1,0 m auf. Die Höhe beträgt 2,0 m. Das Gewicht des ersten Hinderniselements 11₁ beträgt 80 kg. Das erste Hinderniselement 11₁ ist weitgehend aus Multiplex-Platten hergestellt, die auch die Seitenflächen 17 bilden. Die Multiplexplatten sind dabei mit einer Wetterschutzschicht überzogen, so dass das Hinderniselement 11 gegen Regenwasser geschützt ist Die Oberfläche der Seitenflächen 17 ist ferner mit einer Besandung versehen, die den Seitenflächen 17 eine raue Oberfläche verleiht. Durch die raue Oberfläche können die Hinderniselemente 11 leichter erklettert werden. Unterkanten der Seitenfläche 17 bilden eine Standvorrichtung 18 zur Auflage des Hinderniselements 11 auf dem Boden. Auf dem Hinderniselement 11 ist eine Abdeckung 19 vorgesehen, die das Hinderniselement 11 oben abschließt. An Seitenflächen 17 des ersten Hinderniselements 11₁ sind mehrere Aufnahmeelemente 20 der Verschlussvorrichtungen 12 vorgesehen. Es sind jeweils pro Seitenfläche in zwei vertikalen Reihen jeweils fünf Aufnahmeelemente 20 nebeneinander angeordnet. Insofern sind am ersten Hinderniselement 11 vierzig Aufnahmeelemente 20 vorgesehen. Durch die große Anzahl an Aufnahmeelementen 20 ist eine flexible Anwendung von Verbindungselementen 13 am ersten Hinderniselement 11₁ möglich. Die anderen Hinderniselemente 11₂ bis 11₅ weisen im Wesentlichen denselben Aufbau auf wie das erste Hinderniselement 11₁, wobei Abweichungen in der Größe und im Gewicht möglich sind.

Das Aufnahmeelement 20 ist in Figur 3 näher dargesteilt. Das Aufnahmeelement 20 wird durch eine Aufnahmeöffnung 15 in der Seitenfläche 17 dargestellt. Die Aufnahmeöffnung 15 wird geometrisch durch einen ersten vertikal ausgerichteten Schlitz 27 dargestellt, der mit einem zweiten horizontal angeordneten Schlitz 28 gekreuzt ist. Der zweite Schlitz 28 ist mittig zum ersten Schlitz 27 ausgerichtet, wo hingegen der erste Schlitz 27 vertikal nach unten versetzt zum zweiten Schlitz 28 ausgerichtet ist. Insgesamt ergibt sich eine kreuzförmige Aufnahmeöffnung 15 . Das Aufnahmeelement 20 ist Bestandteil der Verschlussvorrichtung 12 , das ferner ein Steckelement 21 umfasst, welches in Figur 4 gezeigt ist. Das Steckelement 21 umfasst einen Grundkörper 14, welcher eine zylindrische Grundform mit einem quadratischen Grundriss umfasst. An einem Ende des zylindrischen Grundkörpers 14 ist beispielhaft eine Reckstange 13₂ als Verbindungselement einstückig angeformt. Es können aber auch andere Verbindungselemente vorgesehen sein, welche auch durch einen separaten Fügevorgang an den Grundkörper 14 angeschlossen werden können.

Der Grundkörper 14 wird zur Montage im Wesentlichen durch den ersten Schlitz 27 des Aufnahmeelements 20 durchgeführt, wobei eine Breite des Grundkörpers 14 im Wesentlichen einer Breite des ersten Schlitzes 27 entspricht. Es ist ersichtlich, dass der Grundkörper 14 innerhalb des ersten Schlitzes 27 unterschiedliche vertikale Positionen einnehmen kann. Das Steckelement 21 weist an einem dem Verbindungselement 13₂ abgewandten Ende des Grundkörpers 14 eine Blocklervorrichtung 16 auf. Die Blockiervorrichtung 16 umfasst dabei einen Blockierregel 26 , welcher an zwei Seiten seitlich vom Grundkörper 14 senkrecht hervorsteht. Der Blockierriegel 26 ist zylindrisch ausgebildet, mit einer kreisrunden Grundfläche. Der Blockierriegel 26 ist dabei im Wesentlichen quer zum zylindrischen Grundkörper 14 ausgerichtet, wobei der Grundkörper 14 längs zu einer Einführrichtung E des Steckelements 21 in das Aufnahmeelement 20 ausgerichtet ist. Eine Länge des Blockierriegels 26 entspricht im Wesentlichen einer Länge des zweiten Schlitzes 28 des Aufnahmeelements 20, wobei der Blockierriegel 26 durch den zweiten Schlitz 28 hindurchführbar ist. Es ist zu erkennen, dass der Blockierriegel 26 jedoch nur durch den zweiten Schlitz 28 hindurchführbar ist, wenn der zylindrische Grundkörper 14 in einer vertikal oberen Ausrichtung in dem ersten Schlitz 27 gehalten ist. Diese Ausrichtung des Grundkörpers 14 entspricht der Freigabeposition des Steckelements 21 . Wenn der Biockierriegel durch den zweiten Schlitz 28 hindurch geführt ist und anschließend das Steckelement 21 in die tiefere vertikale Position geführt wird, befindet sich das Steckelement 21 in der Blockierposition, da der Blocklerriegel 26 ein Verschieben des Steckelements 21 aus der Aufnahmeöffnung 15 heraus verhindert. Dabei stützt sich eine erste Blockierfläche 23 an einer Innenseite der die Seitenfläche 17 bildenden Wand ab. Ein Verschieben des Steckelements 21 weiter in die Aufnahmeöffnung 15 hinein wird durch zweite Blockierflächen 24 des Steckelements 21 verhindert, die sich an einer Außenfläche der die Seitenfläche 17 bildenden Wand abstützen können. In der Blockierposition stützt sich ferner eine Anlagefläche 25 des Grundkörpers 14 an einer horizontal angeordneten Aufnahmefläche 31 ab. Ober die Anlagefläche 25 und die Aufnahmefläche 31 werden vertikal wirkende Kräfte vom Verbindungselement 13 direkt auf die die Seitenfläche 17 tragende Wand übertragen.

Die Figuren 5 bis 7 werden nachfolgend gemeinsam erläutert. Die gezeigte Verschlussvorrichtung 12 weist eine Sicherungseinrichtung 29 auf. Die Sicherungseinrichtung 29 umfasst dabei einen Sicherungskörper 32 , der einen Abschnitt 33 aufweist, der formschlüssig in die Aufnahmeöffnung 15 eingeführt werden kann. Der Abschnitt 33 ist dabei im Wesentlichen komplementär zum zweiten Schlitz 28 ausgebildet.

Formschlüssig ist dabei ein Bewegen des Sicherungskörpers 32 in der Ebene der Seitenfläche 17 verhindert.

Der Sicherungskörper 32 weist dabei eine starre Sicherungsfläche 34 auf, weiche fest mit dem Abschnitt 33 verbunden ist. Ferner weist die Sicherungseinrichtung bewegbare Sicherungsflächen 35 auf, welche an separaten Sicherungselementen 36 über Bolzen 37 drehbar mit dem Sicherungskörper 32 verbunden sind. Die starre Sicherungsfläche 34 kann, wenn der Abschnitt 33 in der Aufnahmeöffnung 15 angeordnet ist, in Anlage zur Seitenfläche 17 sein. Dann ist durch die starre Sicherungsfläche 34 ein Bewegen des Abschnitts 33 weiter in die Aufnahmeöffnung 15 verhindert. Während die bewegbaren Sicherungsflächen in 35 in einem eingerückten Zustand angeordnet sind, wie in Figur 6 gezeigt, kann der Sicherungskörper in die Aufnahmeöffnung 15 geführt werden, bis die starren Sicherungsflächen 34 mit der Seitenfläche 17 in Anlage sind. Anschließend können die bewegbaren Sicherungsflächen 35 in den ausgerückten Zustand verdreht werden. Dann hintergreifen die Sicherungselemente 36 die die Seitenfläche 17 tragende Wandung, so dass die bewegbaren Sicherungsflächen 35 in Anlage oder nahezu in Anlage mit der Wandung sind. Eine relative Bewegung in Einführrichtung E des Sicherungskörpers 32 ist damit verhindert. Die Bolzen 37 weisen an der der starren Sicherungsfläche 34 zugewiesenen Seite Eingriffsmittel auf, in die ein Werkzeug eingreifen kann. So kann beispielsweise mit einem Imbuswerkzeug ein Verdrehen der Bolzen 37 bewerkstelligt werden.

In Figur 5 ist zu erkennen, dass das Verbindungselement 13 in der Biockierposition ist. Dabei ist, in der Darstellung gemäß Figur 5 nicht erkennbar, hinter der Seitenfläche 17 der Blockierriegel 26 angeordnet. Ein Verschieben des Verbindungselements nach vertikal oben, so dass der Blockierriegel 25 in Oberdeckung mit dem zweiten Schlitz 28 geraten kann, wird durch den Sicherungskörper 32 verhindert, der in dem Schlitz 28 angeordnet ist. Somit ist gesichert, dass das Verbindungselement 13 nicht unbeabsichtigt vom Hinderniselement 11 gelöst wird.

In Figur 8 ist ein Hinderniselemente 11 gezeigt, welches für den Parkouraufbau nach Figur 1 geeignet ist. Zur verbesserten Standsicherheit weist das Hinderniselement eine Stützplatte 38 auf, die im wesentlichen vollständig auf der Unterseite des Hinderniselements angebracht ist und von zwei vertikalen Seitenflächen 17, nämlich den größten vertikalen Seitenflächen 17, senkrecht hervorsteht. Beim Auftreten des Sportlers an eine Kante dieser Stützplatte 38 besteht ein erhöhtes Risiko, dass sich der Sportler den Fuß umknickt. Daher ist eine Abdeckplatte 39 auf einem der hervorstehenden Bereiche der Stützplatte angebracht, die diesen Bereich der Stützplatte im Wesentlichen vollständig abdeckt. Die Abdeckplatte 39 ist dabei in einem Winkel von 45°zur Horizontalen ange ordnet. Hierdurch lässt sich die Gefahr des Abcknickens des Fußes beim Auftreten deutlich reduzieren.

In der Figur 9a und 9b ist ein Hinderniselement 11 gezeigt, an dem seitlich ein Hinderniselement 13 in Form z. B. einer Reckstange angebracht ist. Dieses Hinderniselement 11 wird in der Nähe einer Sprossenwand mit mehreren Sprossen 42 angeordnet. An der Sprossenwand 42 ist ein Sprossenwandadapter 40 angebracht. Der Sprossenwandadapter 40 weist hakenförmige Befestigungsmittel 41 auf, die darüber hinaus auch nicht gezeigte Sicherungsmittel gegen ein unbeabsichtigtes Lösen des Sprossenwandadapters 14 von den Sprossen 42 aufweisen. Der Sprossenwandadapter 40 umfasst im Wesentlichen eine Seitenfläche 17, die weitgehend einer Seitenfläche eines Hinderniselements 11 entspricht. Auch die Seitenfläche 17 des Hinderniselements 14 weist eine Vielzahl von Aufnahmeöffnungen 15 eines Aufnahmeelements 20 auf, die im wesentlichen gleichartig zu denen eines Hinderniselements angeordnet sind. Insbesondere sind in definierten Abstand mehrere Aufnahmeöffnungen 15 vertikal und horizontal benachbart zueinander angeordnet. An eines dieser Aufnahmeelemente 20 ist das Verbindungselement 13 angeschlossen. Durch den Sprossenwandadapter 40 kann ein Hinderniselement 11 ersetzt werden.

In Figur 10a ist ein Hinderniselement 11 gezeigt, an dem mehrere Sprossenelemente 43 angebracht sind. Die Sprossenelemente 43 umfassen jeweils eine Sprosse 44, die horizontal ausgerichtet ist. Ferner weist das Sprossenelement 43, das in Figur 11 in Einzelheit gezeigt ist, zwei Steckelemente 21 auf, die zum Befestigen des Sprossenelements 43 an dem Hinderniselement 11 geeignet sind. Die Steckelemente 21 entsprechend dabei vollständig den Steckelemente der bereits beschriebenen Verbindungselementen. Die beiden Steckelemente 21 des Sprossenelements 43 sind parallel in Richtung der Sprosse 44 zueinander versetzt angeordnet. Die Abstände der beiden Steckelemente 21 des Sprossenelementes 23 entsprechen den Abständen zweier Aufnahmeöffnungen des Hinderniselements, an dem das Sprossenelement 43 angeschlossen ist.

In Figur 12 ist ein Hinderniselement 11⁶ gezeigt, welches eine sechseckige Grundform aufweist. Dabei ist eine Grundfläche des Hinderniselements als gleichmäßiges Sechseck ausgestattet, von dem sechs Seitenflächen 17 vertikal nach oben stehen. An den Seitenflächen 17 sind wie gehabt Aufnahmeöffnungen zur Aufnahme von Verbindungselementen oder auch einem Sprossenelement vorgesehen. Die Größe des sechseckigen Hinderniselements kann variieren, wobei unterschiedliche Höhen und Breiten sowie unterschiedliche Anzahlen von Aufnahmeelementen vorgesehen sein können. Anstelle der sechseckigen Grundform kann auch eine gleichmäßige achteckige Grundform vorgesehen sein.

In Figur 13 sind mögliche Parkouraufbauten schematisch in Draufsicht dargestellt. In Fig. 13a ist durch drei sechseckige Hinderniselemente 11⁶ und drei Verbindungselementen 13 ein geschlossener Parkouraufbau gebildet. In Figur 13b sind für einen geschlossenen Parkouraufbau, der ausschließlich aus Hinderniselementen 11⁴ mit einer rechteckigen Grundform besteht, zumindest vier solcher Hinderniselemente 11 erforderlich. Ferner sind auch vier Verbindungselemente 13 erforderlich. Somit ist ersichtlich, dass durch die Verwendung von sechseckigen (ebenso auch bei achteckigen) Hinderniselementen die Flexibilität bei der Herstellung von Parkouraufbauten deutlich erhöht werden kann, ohne dass die Anzahl von Elementen grundsätzlich zu erhöhen ist.

In Figur 14 ist ein Hinderniselement 11 gezeigt, deren Seitenwand 17 eine Öffnung 48 aufweist, die mit einer Tür 45 verschlossen ist. Durch die Öffnung 48 ist der Innenraum zugänglich, so dass insbesondere zusätzliches Ballastmaterial einfach eingebracht werden kann. Die Standsicherheit kann durch das Ballastmaterial erhöht werden. Die Tür 47 stellt eine Verschließplatte dar und ist mittels Scharnieren 45 drehbar an der Seitenwand 17 angebracht. Mithilfe eines Riegels 46 kann die Tür 47 in deren geschlossenen Stellung verriegelt werden.

In Figur 15 ist eine Abwandlung zur Ausgestaltung nach Figur 14 dargestellt, wobei Figur 15a das Hinderniselement 11 in Rückansicht und Figur 15b die Verschließplatte in Form einer nach unten klappbaren Tür 15 in Seitenansicht zeigt. Die Öffnung 48 umfasst nahezu die gesamte Seitenwand 17. Das Scharnier 45 wird durch zwei Zapfen 49 gebildet, die fest an dem Hinderniselement 11 angebracht sind. Ein oder mehrere gabelförmige Aufnahmeelemente 50, die fest an der Verschließplatte 45 angebracht sind, umgreifen die Zapfenelemente 49. Die Zapfenelemente 49 sowie die Aufnahmeelemente 50 können auch an dem jeweils anderen Bauteil, nämlich der Verschließplatte 47 bzw. dem Hinderniselement 11 angebracht sein. Diese Anordnung ermöglicht ein gutes Aufnehmen von Vertikalkräften, wobei zugleich ein leichtes Verschwenken und/oder Abnehmen der Verschließplatte 45 gewährleistet ist. Wenn zwei Zapfenelemente 49 koaxial zueinander ausgerichtet sind, können diese auch miteinander zu einer gemeinsamen Stange 51 verbunden sein, wie gestrichelt in Figur 15a dargestellt. Die in Figur 15 gezeigte Ausgestaltung des Scharniers 45 ist nicht auf die Ausgestaltung der Verschließplatte 45 und des Hinderniselements 11 nach Figur 15 beschränkt.

### Bezugszeichenliste

- 10: Parkouraufbaus
- 11: Hinderniselement
- 12: Verschlussvorrichtung
- 13: Verbindungselement
- 14: Grundkörper
- 15: Aufnahmeöffnung
- 16: Blockiervorrichtting
- 17: Seitenfläche
- 18: Standvorrichtung
- 19: Abdeckung
- 20: Aufnahmeelement
- 21: Steckelement
- 22: schiefe Ebene
- 23: erste Blockierfläche
- 24: zweite Blocklerfiäche
- 25: Anlagefläche
- 26: Blockierriegel
- 27: erster Schlitz
- 28: zweiter Schlitz
- 29: Sicherungseinrichtung
- 30: Kante
- 31: Aufnahmefläche
- 32: Sicherungskörper
- 33: Abschnitt
- 34: starre Sicherungsfläche
- 35: bewegbare Sicherungsfläche
- 36: Sicherungselement
- 37: Bolzen
- 38: Stützplatte
- 39: Abdeckplatte
- 40: Sprossenwandadapter
- 41: Befestigungsmittel
- 42: Sprossen einer Sprossenwand
- 43: Sprossenelement
- 44: Sprosse
- 45: Scharnier
- 46: Riegel
- 47: Verschließplatte
- 48: Öffnung
- 49: Zapfen
- 50: Aufnahmeelement
- 51: Stange

- L: Länge
- B: Breite
- H: Höhe
- E: Einführrichtung

## Patentansprüche

1. Verschlussvorrichtung zum festen Verbinden eines Hinderniselements eines Parkouraufbaus mit einem Verbindungselement (13) eines Parkouraufbaus, umfassend
ein Steckelement (21) und ein Aufnahmeelement (20),
wobei das Steckelement (21) in das Aufnahmeelement (20) entlang einer Einführrichtung (E) einführbar ist,
wobei das Steckelement (21) einen Grundkörper (14) umfasst, der durch eine Aufnahmeöffnung (15) des Aufnahmeelements (20) zumindest teilweise einführbar ist, und
wobei das Steckelement (21) eine Blockiervorrichtung (16) umfasst,
wobei die Blockiervorrichtung (16) in einer Blockierposition des Steckelements (21) ein Verschieben des Steckelements (21) in Einführrichtung gegenüber dem Aufnahmeelement (20) verhindert,
wobei in einer Freigabeposition des Steckelements (21) ein Verschieben des Steckelements (21) in Einführrichtung gegenüber dem Aufnahmeelement (20) ermöglicht ist,
**dadurch gekennzeichnet,**
**dass** das Steckelement (21) gegenüber dem Aufnahmeelement (20) mittels einer Sicherungseinrichtung (29) gegen ein unbeabsichtigtes Lösen gesichert ist.

2. Verschlussvorrichtung dem vorherigen Anspruch, **dadurch gekennzeichnet, dass** ein Aufnahmeelement (20) durch zwei sich senkrecht kreuzende Schlitze (27 , 28) in einer der Seitenflächen (17) gebildet ist.

3. Verschlussvorrichtung nach einem der vorherigen Ansprüche, **dadurch gekennzeichnet, dass** das Aufnahmeelement (20) durch die Seitenwand (17) eines Hinderniselements (11) gebildet ist.

4. Verschlussvorrichtung nach einem der vorherigen Ansprüche; **dadurch gekennzeichnet, dass** federbeauschlagte Mittel vorgesehen sind, die die Sicherungseinrichtung in einen nichtbetätigten Zustand beaufschlagen, in welchem ein Verschieben des Steckelements verhindert ist.

5. Parkouraufbau, umfassend
ein erstes Hinderniselement (11₁),
ein zweites Hinderniselement (11₂),
ein Verbindungselement (13),
wobei das Verbindungselement (13) mit dem ersten Hinderniselement (11₁) und dem zweiten Hinderniselement (11₂) verbunden ist,
**dadurch gekennzeichnet, dass**
das Verbindungselement (13) an einem der Hinderniselemente (11₁, 11₂) mittels einer Verschlussvörrichtung nach einem der vorherigen Ansprüche befestigt ist.

6. Parkouraufbau nach dem vorherigen Anspruch, **dadurch gekennzeichnet, dass** das erste Hinderniselement (11₁) zumindest zwei Seitenflächen (17) umfasst, wobei sich jede Seitenfläche einstückig im Wesentlichen über die gesamte Höhe des Hinderniselements (11₁) erstrecken.

7. Parkouraufbau nach einem der Ansprüche 5 oder 6, **dadurch gekennzeichnet, dass** das erste Hinderniselement (11₁) seitlich bündig mit allen Seitenflächen (17) abschließt.

8. Parkouraufbau nach einem der Ansprüche 6 bis 7, **dadurch gekennzeichnet, dass** Seitenflächen (17) des ersten Hinderniselements (11₁) eine aufgeraute Oberfläche, insbesondere eine gesandete Oberfläche aufweisen.

9. Parkouraufbau nach einem der Ansprüche 6 bis 8, **dadurch gekennzeichnet, dass** Seitenflächen (17) des ersten Hinderniselements (11₁), insbesondere alle Seitenflächen (17), jeweils zumindest ein Aufnahmeelement (20), vorzugsweise zwei oder mehrere Aufnahmeelemente (20), der Verschlussvorrichtung aufweisen, wobei Aufnahmeelemente (20) insbesondere in unterschiedlichen Höhen angebracht sind und/oder Aufnahmeelemente (20) insbesondere in gleichen Höhen angebracht sind.

10. Parkouraufbau nach einem der Ansprüche 5 bis 9, **dadurch gekennzeichnet, dass** ein drittes Hinderniselement (11₃) vorgesehen ist, das über ein weiteres Verbindungselement (13) mit dem ersten und/oder dem zweiten Hinderniselement (11₁, 11₂) verbunden ist.

11. Parkouraufbau nach einem der Ansprüche 5 bis 10, **dadurch gekennzeichnet, dass** ein Hinderniselement (11) an seiner Unterkante eine horizontale Stützplatte (38) aufweist, die zumindest abschnittsweise von einer vertikalen Seitenfläche (17) senkrecht hervorsteht, wobei eine Abdeckplatte (39), die winkling zur Horizontalen ausgerichtet, die Stützplatte (38) im wesentlichen abdeckt.

12. Parkouraufbau nach einem der Ansprüche 5 bis 11, **dadurch gekennzeichnet, dass** das Hinderniselement eine 6-eckige Grundfläche aufweist, an dessen Kanten Seitenflächen (17) vertikal hervorstehen.

13. Parkouraufbau nach einem der Ansprüche 5 bis 12, **dadurch gekennzeichnet, dass** ein Sprossenwandadapter (40) vorgesehen ist, wobei der Sprossenwandadapter (40) Befestigungsmittel (41) zum Befestigen des Sprossenwandadapters (40) an einer Sprossenwand (42) und zumindest ein Aufnahmeelement (20), vorzugsweise zwei oder mehrere Aufnahmeelemente (20), einer Verschlussvorrichtung zum Anbinden eines Verbindungselements (13) aufweist.

14. Parkouraufbau nach einem der Ansprüche 5 bis 13, **dadurch gekennzeichnet, dass** an einem Hinderniselement ein Sprossenelement angebracht ist, wobei das Sprossenelement zumindest eine Sprosse umfasst, und wobei das Sprossenelement zumindest ein, insbesondere zwei, Steckelemente einer Verschlussvorrichtung umfasst.

15. Parkouraufbau nach einem der Ansprüche 5 bis 14, **dadurch gekennzeichnet, dass** eine Seitenwand (17) eines Hinderniselements (11) eine verschließbare Öffnung aufweist, die mittels einer, insbesondere abnehmbaren, Verschließplatte (47) verdeckt ist.

## Claims

1. A locking device for securely connecting an obstacle element of a parkour structure to a connecting element (13) of a parkour structure, comprising an insertion element (21) and a receiving element (20),
wherein the insertion element (21) can be introduced into the receiving element (20) along an introduction direction (E),
wherein the insertion element (21) comprises a main body (14), which can be introduced at least partially through a receiving opening (15) of the receiving element (20), and
wherein the insertion element (21) comprises a blocking device (16),
wherein, when the insertion element (21) is in a blocking position, the blocking device (16) prevents the insertion element (21) from moving in the introduction direction relative to the receiving element (20),
wherein, when the insertion element (21) is in a release position, the insertion element (21) is allowed to move in the introduction direction relative to the receiving element (20),
**characterised in that**
the insertion element (21) is secured from unintentional detachment from the receiving element (20) by means of a securing device (29).

2. The locking device according to the preceding claim,
**characterised in that**
a receiving element (20) is formed by two perpendicularly intersecting slots (27, 28) in one of the side faces (17).

3. The locking device according to any one of the preceding claims,
**characterised in that**
the receiving element (20) is formed by the side wall (17) of an obstacle element (11).

4. The locking device according to any one of the preceding claims,
**characterised in that**
spring-loaded means are provided, which load the securing device when in a non-actuated state in which the insertion element is prevented from moving.

5. A parkour structure, comprising
a first obstacle element (11₁),
a second obstacle element (11₂),
a connecting element (13),
wherein the connecting element (13) is connected to the first obstacle element (11₁) and the second obstacle element (11₂),
**characterised in that**
the connecting element (13) is fastened to one of the obstacle elements (11₁, 11₂) by means of a locking device according to any one of the preceding claims.

6. The parkour structure according to the preceding claim,
**characterised in that**
the first obstacle element (11₁) comprises at least two side faces (17), wherein each side face extends in one piece over substantially the whole height of the obstacle element (11₁).

7. The parkour structure according to one of claims 5 or 6,
**characterised in that**
the first obstacle element (11₁) laterally ends flush with all the side faces (17).

8. The parkour structure according to any one of claims 6 to 7,
**characterised in that**
side faces (17) of the first obstacle element (11₁) have a roughened surface, in particular a sanded surface.

9. The parkour structure according to any one of claims 6 to 8,
**characterised in that**
side faces (17) of the first obstacle element (11₁), in particular all the side faces (17), each have at least one receiving element (20), preferably two or more receiving elements (20), of the locking device, wherein receiving elements (20) are attached in particular at different heights and/or receiving elements (20) are in particular attached at equal heights.

10. The parkour structure according to any one of claims 5 to 9,
**characterised in that**
a third obstacle element (11₃) is provided, which is connected by means of a further connecting element (13) to the first and/or second obstacle element (11₁, 11₂).

11. The parkour structure according to any one of claims 5 to 10,
**characterised in that**
an obstacle element (11) has on its lower edge a horizontal support plate (38), which at least in some sections projects perpendicularly from a vertical side face (17), wherein a covering plate (39), which is oriented at an angle to the horizontal, substantially covers the support plate (38).

12. The parkour structure according to any one of claims 5 to 11,
**characterised in that**
the obstacle element has a 6-sided bottom face, at the edges of which side faces (17) project vertically.

13. The parkour structure according to any one of claims 5 to 12,
**characterised in that**
a wall bar adapter (40) is provided, wherein the wall bar adapter (40) has fastening means (41) for fastening the wall bar adapter (40) to a set of wall bars (42) and at least one receiving element (20), preferably two or more receiving elements (20), of a locking device for attaching a connecting element (13).

14. The parkour structure according to any one of claims 5 to 13,
**characterised in that**
a rung element is attached to an obstacle element, wherein the rung element comprises at least one rung, and wherein the rung element comprises at least one, in particular two, insertion elements of a locking device.

15. The parkour structure according to any one of claims 5 to 14,
**characterised in that**
a side wall (17) of an obstacle element (11) has a closable opening, which is covered by means of an in particular removable closing plate (47).

## Revendications

1. Dispositif de fermeture pour la liaison fixe d'un élément d'obstacle d'une structure de parcours avec un élément de liaison (13) d'une structure de parcours, comprenant
un élément emboîtable (21) et un élément de logement (20),
l'élément emboîtable (21) pouvant être introduit dans l'élément de logement (20) le long d'une direction d'introduction (E),
l'élément emboîtable (21) comportant un corps de base (14) que l'on peut introduire au moins en partie dans un orifice de logement (15) de l'élément de logement (20) et
l'élément emboîtable (21) comprenant un dispositif de blocage (16),
dans une position de blocage de l'élément emboîtable (21), le dispositif de blocage (16) empêchant un déplacement de l'élément emboîtable (21) dans la direction d'introduction par rapport à l'élément de logement (20),
dans une position de libération de l'élément emboîtable (21), un déplacement de l'élément emboîtable (21) en direction d'introduction par rapport à l'élément de logement (20) étant rendu possible,
**caractérisé en ce que**
l'élément emboîtable (21) est sécurisé contre un déblocage intempestif par rapport à l'élément de logement (20) au moyen d'un système de sécurisation (29).

2. Dispositif de fermeture selon la revendication précédente, **caractérisé en ce qu'**un élément de logement (20) est formé par deux encoches (27, 28) se croisant à la perpendiculaire dans l'une des surfaces latérales (17).

3. Dispositif de fermeture selon l'une quelconque des revendications précédentes, **caractérisé en ce que** l'élément de logement (20) est formé par la paroi latérale (17) d'un élément d'obstacle (11).

4. Dispositif de fermeture selon l'une quelconque des revendications précédentes, **caractérisé en ce que** des moyens sur ressort sont prévus qui soumettent le système de sécurisation dans un état non actionné, dans lequel un déplacement de l'élément emboîtable est empêché.

5. Structure de parcours comprenant
un premier élément d'obstacle (11₁),
un deuxième élément d'obstacle (11₂),
un élément de liaison (13),
l'élément de liaison (13) étant relié avec le premier élément d'obstacle (11₁) et le deuxième élément d'obstacle (11₂),
**caractérisée en ce que**
l'élément de liaison (13) est fixé sur l'un des éléments d'obstacle (11₁, 11₂) au moyen d'un dispositif de fermeture selon l'une quelconque des revendications précédentes.

6. Structure de parcours selon la revendication précédente, **caractérisée en ce que** le premier élément d'obstacle (11₁) comprend au moins deux surfaces latérales (17), chaque surface latérale s'étendant en monobloc sensiblement sur toute la hauteur de l'élément d'obstacle (11₁).

7. Structure de parcours selon l'une quelconque des revendications 5 ou 6, **caractérisée en ce que** le premier élément d'obstacle (11₁) se termine latéralement à fleur de toutes les surfaces latérales (17).

8. Structure de parcours selon l'une quelconque des revendications 6 et 7, **caractérisée en ce que** des surfaces latérales (17) du premier élément d'obstacle (11₁) comportent une surface rugueuse, notamment une surface sablée.

9. Structure de parcours selon l'une quelconque des revendications 6 à 8, **caractérisée en ce que** des surfaces latérales (17) du premier élément d'obstacle (11₁), notamment toutes les surfaces latérales (17) comportent chacune au moins un élément de logement (20), de préférence deux ou plusieurs éléments de logement (20) du dispositif de fermeture, des éléments de logement (20) étant notamment montés sur différentes hauteurs et/ou des éléments de logement (20) étant montés notamment à des hauteurs identiques.

10. Structure de parcours selon l'une quelconque des revendications 5 à 9, **caractérisé en ce qu'**il est prévu un troisième élément d'obstacle (11₃) qui par l'intermédiaire d'un élément de liaison (13) est relié avec le premier et/ou avec le deuxième élément d'obstacle (11₁, 11₂).

11. Structure de parcours selon l'une quelconque des revendications 5 à 10, **caractérisé en ce qu'**un élément d'obstacle (11) comporte sur son arête inférieure une plaque d'appui (38) horizontale qui saillit au moins en partie à la perpendiculaire d'une surface latérale (17) verticale, une plaque de couverture (39) orientée de manière angulaire par rapport à l'horizontale recouvrant sensiblement la plaque d'appui (38).

12. Structure de parcours selon l'une quelconque des revendications 5 à 11, **caractérisée en ce que** l'élément d'obstacle comporte une surface hexagonale, sur les arêtes de laquelle des surfaces latérales (17) saillissent verticalement.

13. Structure de parcours selon l'une quelconque des revendications 5 à 12, **caractérisée en ce qu'**il est prévu un adaptateur en espalier (40), l'adaptateur en espalier (40) comportant des moyens de fixation (41) pour fixer l'adaptateur en espalier (40) sur un espalier (42) et au moins un élément de logement (20), de préférence deux ou plusieurs éléments de logement (20) d'un dispositif de fermeture pour attacher un élément de liaison (13).

14. Structure de parcours selon l'une quelconque des revendications 5 à 13, **caractérisée en ce que** sur un élément d'obstacle est monté un élément à barreaux, l'élément à barreaux comprenant au moins un barreau et l'élément à barreaux comprenant au moins un, notamment deux éléments à emboîter d'un dispositif de fermeture.

15. Structure de parcours selon l'une quelconque des revendications 5 à 14, **caractérisée en ce qu'**une paroi latérale (17) d'un élément d'obstacle (11) comporte une ouverture fermable qui est couverte au moyen d'une plaque de fermeture (47), notamment amovible.
